# EUROPÄISCHE PATENTANMELDUNG

(11) **EP 2 335 783 A1**
(43) Veröffentlichungstag der Anmeldung: **22.06.2011**
(21) Anmeldenummer: 10195088.9
(22) Anmeldetag: 15.12.2010
(51) Int. Cl.: A63B 49/08, B25G 3/00

(54) **Elastische Griffhülse für Ballspielschläger**

(30) Priorität: 18.12.2009 DE 102009058896; 18.12.2009 DE 102009058897
(71) Anmelder: Head Technology GmbH, 6921 Kennelbach (AT)
(72) Erfinder: Mohr, Stefan, 6850, Dornbirn (AT); Lau, Daniel, 6850, Dornbirn (AT); Schwenger, Ralf, 88171, Weiler-Simmerberg (DE); Kotze, Johan, 6922, Wolfurt (AT); Rosenkranz, Harald, 6923, Lauterach (AT)
(74) Vertreter: Vossius & Partner

(57) **Zusammenfassung**

Die vorliegenden Erfindung betrifft eine elastische Griffhülse für einen Ballspielschlägergriff, die eine Innenfläche und eine Außenfläche aufweist, wobei die Innenfläche zumindest teilweise mit einem Klebestreifen versehen ist. Die vorliegende Erfindung betrifft ferner einen Nachrüstsatz für einen Ballspielschläger mit einer Griffhülse und mindestens einem Klebestreifen. Ferner wird erfindungsgemäß ein Verfahren zum Befestigen einer Griffhülse am Griffabschnitt eines Ballspielschlägers bereitgestellt.

## Beschreibung

Die vorliegende Anmeldung betrifft eine elastische Griffhülse für einen Ballspielschlägergriff sowie ein Verfahren zum Befestigen einer Griffhülse am Griffabschnitt eines Ballspielschlägers. Die Anmeldung betrifft ferner einen Nachrüstsatz für einen Ballspielschläger und eine Griffkappe für einen Ballspielschläger.

Der Griffabschnitt von Ballspielschlägern, insbesondere von Tennis-, Squash-, oder Badmintonschlägern, ist üblicherweise mit einem Griffband versehen, das um den Griffabschnitt gewickelt ist. Diese Griffbänder sollen dem Spieler ein angenehmes Greifen des Ballspielschlägers sowie einen festen Halt ermöglichen. Ferner sind manche Griffbänder bis zu einem gewissen Grad in der Lage, Schweiß des Spielers aufzunehmen. Im Laufe der Zeit nutzen sich diese Griffbänder allerdings durch die hohe Beanspruchung sowie durch das Einwirken von Schweiß ab, so dass die Griffbänder von Zeit zu Zeit ausgewechselt werden müssen. Hierzu wird das alte Griffband entfernt und ein neues Griffband auf den Griffabschnitt des Ballspielschlägers gewickelt.

Das Aufbringen eines neuen Griffbandes ist allerdings vielfach nicht einfach und verlangt einige Erfahrung. Insbesondere sollte das Griffband möglichst gleichmäßig sein, das heißt es sollten beim Umwickeln des Griffabschnittes keine Unebenheiten oder Kanten entstehen. Ferner muss das Griffband straff genug sitzen, damit es beim Spielen nicht verrutscht. Das Anbringen eines neuen Griffbandes kann daher selbst für Spieler mit Erfahrung mühselig und zeitaufwendig sein.

Ferner sind beispielsweise aus der US 5 238 620 Griffhülsen für Ballspielschläger bekannt. Allerdings sind diese Griffhülsen dafür vorgesehen, herstellerseitig am Griffabschnitt eines Ballspielschlägers montiert zu werden. Ein Auswechseln dieser Griffhülsen bzw. das Anbringen einer neuen Griffhülse am Griffabschnitt eines Ballspielschlägers durch den Spieler ist nicht vorgesehen. Dies nimmt dem Spieler die Möglichkeit, die Griffhülse selbst und damit kostengünstig von Zeit zu Zeit auszuwechseln.

Es ist demnach eine Aufgabe der vorliegenden Erfindung, eine Deckschicht für Griffabschnitte von Ballspielschlägern bereitzustellen, die sich ohne großen Aufwand von einem Spieler am Griffabschnitt anbringen lässt. Dabei soll unter anderem den oben genannten Problemen Rechnung getragen werden. Es ist ferner eine Aufgabe der vorliegenden Erfindung, ein Verfahren bereitzustellen, mit dem sich auf einfache Weise eine Griffhülse auf den Griffabschnitt eines Ballspielschlägers aufbringen lässt. Diese und weitere Aufgaben werden durch die Merkmale der unabhängigen Ansprüche gelöst. Die abhängigen Ansprüche beschreiben bevorzugte Ausführungsformen der Erfindung.

Die vorliegende Erfindung betrifft eine elastische Griffhülse für einen Ballspielschlägergriff, die eine Innenfläche und eine Außenfläche aufweist, wobei die Innenfläche zumindest teilweise mit Klebstoff versehen ist. Die Griffhülse ist im Wesentlichen ein schlauchartiges Gebilde (also nicht gewickeltes), insbesondere aus einem elastischen Material, das sich auf einen Ballspielschlägergriff bzw. den Griffabschnitt eines Ballspielschlägers ziehen lassen kann. Die Elastizität der Griffhülse erlaubt dabei eine geringe Dehnung in deren Durchmesser, so dass sie problemlos auf den Griffabschnitt oder Schaft eines Ballspielschlägers aufgezogen werden kann. Die Elastizität ist insbesondere dann von Vorteil, wenn der Griffabschnitt keinen konstanten Querschnitt aufweist, sondern etwa leicht konisch ausgebildet ist. Insbesondere am Ende des Griffabschnittes, wo üblicherweise eine Griffkappe angebracht ist, weist der Griffabschnitt in der Regel einen vergrößerten Querschnitt auf, so dass die Griffhülse dort eine elastische Aufweitung erfahren sollte.

Der Klebstoff, der an der Innenfläche der elastischen Griffhülse vorgesehen ist, erlaubt eine gute Verbindung zwischen der Innenfläche der Griffhülse und der Außenfläche des Griffabschnittes. Dadurch wird die elastische Griffhülse derart am Ballspielschlägergriff fixiert, dass sie auch während der beim Spiel auftretenden Belastungen nicht verrutscht.

Gemäß einer bevorzugten Ausführungsform ist der Klebstoff in Form mindestens eines Klebestreifens vorgesehen, der sich im Wesentlichen in Längsrichtung der Griffhülse erstreckt. Bevorzugt sind zwei an gegenüberliegenden Seiten der Innenfläche angeordnete Klebestreifen vorgesehen. Es können aber auch drei, vier oder mehr Klebestreifen an der Innenfläche der Griffhülse angebracht sein. Es ist bevorzugt, dass der oder die Klebestreifen durch doppelseitiges Klebeband realisiert ist/sind.

Es ist ferner bevorzugt, dass auf dem Klebstoff bzw. Klebstreifen eine nichtklebende Decklage angeordnet ist. Die Decklage ist dabei vorzugsweise länger als der Klebesteifen, bevorzugt mindestens doppelt so lang wie der Klebestreifen. Wie später anhand der Beschreibung des erfindungsgemäßen Verfahrens deutlich werden wird, lässt sich mit Hilfe der nichtklebenden Decklage, die mindestens doppelt so lang ist wie der Klebestreifen, die elastische Griffhülse auf einfache Weise an einem Ballspielschlägergriff anbringen.

Die vorliegende Erfindung betrifft ferner einen Nachrüstsatz für einen Ballspielschläger mit einer Griffhülse und mindestens einem Klebestreifen. Bevorzugt liegt der Klebestreifen in Form eines doppelseitigen Klebebandes vor. Es ist ferner bevorzugt, dass der Nachrüstsatz mindestens zwei Klebestreifen aufweist.

Der oder die Klebestreifen in dem Nachrüstsatz sind vorzugsweise jeweils beidseitig mit einer nichtklebenden Decklage versehen. Das heißt, jeder Klebestreifen bzw. jedes doppelseitige Klebeband weist jeweils zwei Decklagen auf. Dabei ist eine der zwei Decklagen vorzugsweise länger als der Klebestreifen, besonders bevorzugt mindestens doppelt so lang wie der Klebestreifen.

Die vorliegende Erfindung betrifft ferner einen Tennis- oder Squashschläger mit einem Griffabschnitt, wobei um den Griffabschnitt eine elastische Griffhülse geklebt ist.

Ferner wird erfindungsgemäß ein Verfahren zum Befestigen einer Griffhülse am Griffabschnitt eines Ballspielschlägers bereitgestellt. Gemäß dem erfindungsgemäßen Verfahren wird zunächst mindestens ein doppelseitiges Klebeband an der Innenfläche der Griffhülse angebracht, wobei die der Innenfläche gegenüberliegende Seite des doppelseitigen Klebebandes mit einer nichtklebenden Decklage versehen ist, die mindestens doppelt so lang ist wie das Klebeband und vorzugsweise über ein Ende der Griffhülse hinausragt und mit dem gegenüberliegenden Ende der Griffhülse im Wesentlichen bündig abschließt. Die Griffhülse wird dann auf den Griffabschnitt aufgeschoben, wobei nach dem Aufschieben die Decklage zumindest in dem Abschnitt des Klebebandes auf sich selbst gefaltet ist. Diese Faltung kann entweder vor dem Aufschieben der Griffhülse oder während des Aufschiebens der Griffhülse erfolgen. Schließlich wird die Decklage zwischen Griffhülse und Griffabschnitt herausgezogen, so dass die Griffhülse mittels des doppelseitigen Klebebandes an dem Griffabschnitt befestigt wird.

Durch die auf sich selbst gefaltete nichtklebende Decklage werden insbesondere zweierlei Vorteile erzielt. Zum einen lässt sich die Griffhülse ohne großen Widerstand auf den Griffabschnitt des Ballspielschlägers aufschieben, da die nichtklebende Decklage das doppelseitige Klebeband abdeckt. So wird eine klebende Verbindung während des Aufschiebens verhindert. Zum anderen ermöglicht die Faltung der nichtklebenden Decklage ein einfaches Herausziehen dieser Decklage zwischen Griffhülse und Griffabschnitt. Läge die Decklage ungefaltet vor, müsste man beim Herausziehen der Decklage diese gegen die Klebstoffschicht scheren. Durch die Faltung wird hingegen die Decklage von der Klebstoffschicht lediglich abgezogen, wofür deutlich weniger Kraft von Nöten ist.

Gemäß einem weiteren erfindungsgemäßen Verfahren zum Befestigen einer Griffhülse am Griffabschnitt eines Ballspielschlägers wird mindestens ein doppelseitiges Klebeband an dem Griffabschnitt angebracht, wobei die dem Griffabschnitt gegenüberliegende Seite des doppelseitigen Klebebandes mit einer nichtklebenden Decklage versehen ist, die mindestens doppelt so lang ist wie das Klebeband. Die Griffhülse wird dann auf den Griffabschnitt aufgeschoben, wobei nach dem Aufschieben die Decklage zumindest in dem Abschnitt des Klebebandes auf sich selbst gefaltet ist. Schließlich wird die Decklage zwischen Griffhülse und Griffabschnitt herausgezogen, so dass die Griffhülse mittels des doppelseitigen Klebebandes an dem Griffabschnitt befestigt wird.

Die Griffhülse besteht vorzugsweise aus einem oder einer Kombination der folgenden Materialien: Leder, Kunstleder, Kunststoffe und dgl. Vorzugsweise weist die Griffhülse eine Wandstärke zwischen 0.5 mm und 5 mm, besonders bevorzugt zwischen 1 mm und 3 mm auf. Es ist ferner bevorzugt, dass die Griffhülse entlang ihrer Länge und/oder entlang ihres Umfangs abschnittsweise variierende Eigenschaften aufweist. Dadurch lässt sich die Griffhülse beispielsweise der Ergonomie der Spielerhand anpassen. Es ist ferner bevorzugt, dass die Griffhülse entlang ihrer Länge und/oder entlang ihres Umfangs eine abschnittsweise variierende Dicke und/oder ein abschnittsweise variierendes Elastizitätsmodul aufweist. Auch hierdurch lassen sich Griffhülsen bereitstellen, die an die ergonomischen Gegebenheiten oder besondere Vorlieben des Spielers angepasst sind.

Da es für das Auswechseln der erfindungsgemäßen Griffhülse unter Umständen notwendig sein kann, die Griffkappe am Ende des Griffabschnittes abzunehmen, ist es besonders bevorzugt, dass ein Ballspielschläger mit der erfindungsgemäßen Griffhülse eine abnehmbare Griffkappe aufweist. Daher ist erfindungsgemäß ferner ein Ballspielschläger mit einer oben beschriebenen Griffhülse vorgesehen, der einen im Wesentlichen hülsen- bzw. rohrförmigen Griffabschnitt hat, der an einem Ende eine Öffnung aufweist, die mit einer Griffkappe verschließbar bzw. verschlossen ist. Die Griffkappe rastet mittels eines Schnappmechanismus in den Griffabschnitt ein und dieser Schnappmechanismus kann wieder gelöst werden, um die Griffkappe von dem Griffabschnitt zu entfernen. Die Griffkappe weist mindestens zwei längliche Elemente auf, die eine Länge haben, die größer ist als der Durchmesser der Griffkappe, wobei an den Enden der länglichen Elemente jeweils eine Einrasteinrichtung vorgesehen ist.

Die vorliegende Erfindung betrifft ferner unabhängig von der oben beschriebenen Griffhülse eine Griffkappe für einen Ballspielschläger mit einem im Wesentlichen hülsen- bzw. rohrförmigen Griffabschnitt, der an einem Ende eine Öffnung aufweist, die mit der Griffkappe verschließbar ist. Die Griffkappe ist zum Einrasten in den Griffabschnitt mittels eines Schnappmechanismus ausgebildet. Der Schnappmechanismus kann wieder gelöst werden, um die Griffkappe von dem Griffabschnitt zu entfernen. Die Griffkappe weist mindestens zwei längliche Elemente auf, die eine Länge haben, die größer ist als der Durchmesser der Griffkappe. An den Enden der länglichen Elemente ist jeweils eine Einrasteinrichtung vorgesehen. Die Erfindung betrifft ferner einen Ballspielschläger mit einer derartigen Griffkappe.

Die Griffkappe lässt sich mit Hilfe des Schnappmechanismus auf einfache Weise an dem Griffabschnitt des Ballspielschlägers befestigen und durch einfaches Lösen des Schnappmechanismus wieder von diesem entfernen. Hierzu weist der Griffabschnitt vorzugsweise zwei Nuten mit entsprechenden Vorsprüngen bzw. Vertiefungen auf, die die länglichen Elemente aufnehmen und ein Einrasten der Einrasteinrichtungen ermöglichen. So lässt sich beim Wechsel der erfindungsgemäßen Griffhülse die Griffkappe vom Schlägerschaft abnehmen und auf diesen wieder aufsetzen, sobald eine neue Hülse auf den Griffabschnitt aufgezogen worden ist.

Aufgrund der relativ großen Länge der länglichen Elemente wird sichergestellt, dass die Griffkappe stabil an dem Griffabschnitt des Ballspielschlägers befestigt ist und unter anderem zur Aufnahme von Torsionskräften geeignet ist. Die länglichen Elemente haben vorzugsweise eine Länge zwischen 4 cm und 10 cm, besonders bevorzugt zwischen 5 cm und 8 cm.

Die Griffkappe ist vorzugsweise aus Kunststoff gefertigt, lässt sich aber auch aus einem anderen Material herstellen. Hierbei sind insbesondere elastische Materialien von Vorteil, da die länglichen Elemente dann elastisch einrasten können.

In einer bevorzugten Ausführungsform weist die Griffkappe zwei längliche Elemente mit jeweils einer Einrasteinrichtung auf. Es können aber auch drei, vier, fünf oder sechs solche länglichen Elemente vorgesehen sein. Die länglichen Elemente sind vorzugsweise als lange Schnapphaken ausgebildet, können den Einrastmechanismus aber auch auf andere Weise bereitstellen.

Gemäß einer bevorzugten Ausführungsform ist um den Griffabschnitt des Ballspielschlägers eine elastische Griffhülse geklebt. Dabei überdeckt die Griffhülse die Griffkappe bevorzugterweise zumindest teilweise. Die Griffhülse kann aus einem oder einer Kombination der folgenden Materialien bestehen: Polyethylen hoher Dichte (HDPE), Polyethylen niedriger Dichte (LDPE), Polypropylen, Polyamid. Die Griffhülse hat vorzugsweise eine Dicke zwischen 0,5 mm und 5 mm, bevorzugt zwischen 1 mm und 3 mm.

Die elastische Griffhülse ist dabei so beschaffen, dass sie sich über den Griffabschnitt des Schlägerschafts ziehen lässt. Hierzu ist es allerdings von Vorteil, wenn die Griffkappe nicht am Griffabschnitt befestigt ist. Da sich jedoch die Griffkappe der vorliegenden Erfindung auf einfache Weise vom Griffabschnitt lösen lässt, lässt sich so eine bereits aufgezogene Griffhülse einfach vom Schlägerschaft abstreifen und durch eine neue elastische Griffhülse ersetzen. Anschließend kann die Griffkappe durch Einrasten wieder am Schlägerschaft befestigt werden.

Gemäß einer weiteren bevorzugten Ausführungsform weist die Griffhülse entlang ihrer Länge und/oder entlang ihres Umfangs abschnittsweise variierende Eigenschaften auf. Gemäß einer besonders bevorzugten Ausführungsform weist die Griffhülse entlang ihrer Länge und/oder entlang ihres Umfanges eine abschnittsweise variierende Dicke und/oder eine abschnittsweise variierende Elastizität auf. Auf diese Weise lässt sich die elastische Griffhülse an die ergonomischen Besonderheiten spezifischer Ballspieler anpassen. So könnten beispielsweise die Auflageflächen für die Finger anders gestaltet sein als die Auflagefläche für den Daumen.

Nachfolgend sollen bevorzugte Ausführungsformen der vorliegenden Erfindung anhand der Figuren näher beschrieben werden. Es zeigen:
- Figur 1: eine Schnittansicht durch eine erfindungsgemäße Griffhülse;
- Figur 2: eine Schnittansicht eines Griffabschnittes eines Ballspielschlägers, an dem die erfindungsgemäße Hülse nach Figur 1 angebracht ist;
- Figuren 3 und 4: perspektivische Ansichten einer bevorzugten Ausführungsform der erfindungsgemäßen Griffkappe;
- Figur 5: eine perspektivische Schnittansicht der Griffkappe gemäß Figuren 3 und 4;
- Figur 6: eine Vorderansicht der Griffkappe gemäß Figuren 3 und 4;
- Figur 7: eine Seitenansicht der Griffkappe gemäß Figuren 3 und 4;
- Figur 8: eine perspektivische Ansicht eines erfindungsgemäßen Schlägerschafts bzw. Griffabschnitts;
- Figur 9: eine perspektivische Schnittansicht des Schlägerschafts nach Figur 8; und
- Figur 10: eine Schnittansicht des Schlägerschafts nach Figur 8.

Figur 1 zeigt eine Schnittansicht einer bevorzugten Ausführungsform der erfindungsgemäßen elastischen Griffhülse 21. Die Innenfläche der elastischen Griffhülse 21 ist zumindest teilweise mit einem Klebstoff 22 versehen, z.B. in Form eines oder mehrerer Klebstreifen. Auf dem Klebstoff 22 ist eine nichtklebende Decklage 23 angeordnet, die etwas mehr als doppelt so lang wie die Klebstoffschicht 22 ist. Dabei ist die nichtklebende Decklage 23 derart auf dem Klebstoff 22 angeordnet, dass das eine Ende 23a der Decklage 23 über das Ende der Griffhülse 21 hervorsteht, während das andere Ende 23b der Decklage 23 in etwa bündig mit dem anderen Ende der elastischen Griffhülse abschließt.

Die elastische Griffhülse 21 kann aus einem Material gefertigt sein, aus dem herkömmliche Griffbänder bestehen. Bevorzugt sind unter anderem die folgenden Materialien: Leder, Kunstleder, Kunststoffe. Für den Klebstoff können alle Materialien verwendet werden, die sich gut für die Verbindung der genannten Hülsenmaterialien mit einem Griffabschnitt aus z.B. Kohlefaserverbundstoff, Aluminium oder Kunststoff eignen. Es ist insbesondere bevorzugt, dass der Klebstoff 22 in Form eines doppelseitigen Klebebandes vorliegt. Ein Beispiel für ein geeignetes Klebeband ist ein doppelseitiges Klebeband mit PET-Träger von 3M.

Um die elastische Griffhülse 21 auf den Griffabschnitt 24 (vgl. Figur 2) eines Ballspielschlägers aufzubringen, wird erfindungsgemäß der Griffabschnitt 24 in der Figur 1 von links kommend in den Innenraum der elastischen Griffhülse 21 eingeführt. Dabei werden die Enden 23a der Decklage 23 entsprechend den Pfeilen in Figur 1 nach innen gestülpt, so dass das eine Ende 23a der Decklage 23 auf das andere Ende 23b zu liegen kommt und die Decklage 23 zumindest in dem Abschnitt, wo Klebstoff 22 vorgesehen ist, auf sich selbst gefaltet wird. In der Figur 2 ist die Situation dargestellt, in der die Decklage 23 bereits auf sich selbst gefaltet ist und die elastische Griffhülse 21 vollständig auf den Griffabschnitt 24 des Ballspielschlägers aufgeschoben ist. Das Falten der Decklage 23 kann dabei entweder vor dem Aufschieben der elastischen Griffhülse auf den Griffabschnitt des Schlägers erfolgen oder während des Aufschiebens. Erfolgt das Falten während des Aufschiebens, hat dies den Vorteil, dass beim Aufschieben lediglich Decklage auf Decklage gleitet. In jedem Fall kommt aber während des Aufschiebens die Außenfläche des Griffabschnittes 24 nicht mit dem Klebstoff 22 in Berührung, da zwischen beiden die Decklage 23 vorgesehen ist.

Da die Decklage vorzugsweise etwas mehr als doppelt so lang ist wie der Klebestreifen 22, stehen die Enden 23a der Decklage 23 im in der Figur 2 dargestellten, gefalteten Zustand etwas über die Enden der elastischen Griffhülse 21 vor. Dadurch lassen sich diese Enden 23a der Decklage 23 erfassen und die Decklage 23 so nach rechts zwischen Griffhülse und Griffabschnitt herausziehen. Dabei gleitet, wie aus Figur 2 ersichtlich ist, wieder Decklage auf Decklage, so dass lediglich die sogenannte "Peel Force" aufgebracht werden muss, um die Decklage 23 von der Klebstoffschicht 22 zu lösen. Ist die Decklage 23 zwischen der Griffhülse 21 und dem Griffabschnitt 24 herausgezogen, lässt sich die elastische Griffhülse 21 durch einfaches Andrücken mittels der Klebstoffschicht 22 an dem Griffabschnitt 24 des Ballspielschlägers fixieren.

Häufig ist am Ende des Griffabschnittes 24 eines Ballspielschlägers eine sogenannte Griffkappe vorgesehen, deren Querschnitt in der Regel größer ist als der Querschnitt des restlichen Griffabschnittes. Eine solche Griffkappe könnte für das Aufschieben der elastischen Griffhülse hinderlich sein. Es ist demnach von Vorteil, wenn sich für das erfindungsgemäße Verfahren die Griffkappe des Ballspielschlägers von dem Griffabschnitt abnehmen lässt. Daher wird erfindungsgemäß eine Griffkappe für einen Ballspielschläger mit einem im Wesentlichen hülsen- bzw. rohrförmigen Griffabschnitt bereitgestellt, der an einem Ende eine Öffnung aufweist, die mit der Griffkappe verschließbar ist. Die Griffkappe ist zum Einrasten in den Griffabschnitt mittels eines Schnappmechanismus ausgebildet.

In den Figuren 3 und 4 sind perspektivische Ansichten einer bevorzugten Ausführungsform der erfindungsgemäßen Griffkappe 1 abgebildet. Die Griffkappe 1 weist ein Basiselement 4 sowie zwei längliche Elemente 2 auf, an deren Enden jeweils eine Einrasteinrichtung 3 vorgesehen ist. Das Basiselement 4 ist in dieser Ausführungsform leicht konisch ausgebildet und weist einen achteckigen Querschnitt auf. Das Basiselement 4 kann jedoch jede beliebige Form haben, die aus herkömmlichen Griffabschnitten bekannt ist. So kann der Grundriss unter anderem rund, elliptisch oder vieleckig, insbesondere sechs- oder achteckig sein. Auch wenn eine leicht konische Form des Basiselements 4 bevorzugt ist, muss das Basiselement 4 nicht konisch sein.

Aus der perspektivischen Schnittansicht der Figur 5 wird deutlich, dass sich die länglichen Elemente bzw. Schnapphaken 2 im Wesentlichen über die gesamte Länge der Griffkappe 1 erstrecken. Wie durch die Bemaßung in der Vorderansicht gemäß Figur 6 gezeigt, ist erfindungsgemäß die Länge L der länglichen Elemente bzw. Schnapphaken 2 größer als der Durchmesser D der Griffkappe.

Figur 7 zeigt die Griffkappe gemäß Figuren 3 bis 6 in Seitenansicht.

In Figur 8 ist eine perspektivische Ansicht eines Griffabschnittes bzw. Schlägerschafts 10 dargestellt. Die Figuren 9 und 10 zeigen jeweils eine perspektivische Schnittansicht und eine Schnittansicht. Der Griffabschnitt 10 des erfindungsgemäßen Ballspielschlägers weist zwei im Wesentlichen gegenüberliegende Nuten 11 auf, die die länglichen Elemente 2 der Griffkappe 1 aufnehmen können. An den Enden der Nuten 11 sind jeweils Vorsprünge mit Vertiefungen 12 vorgesehen, in denen die Einrasteinrichtungen 3 der Griffkappe 1 einrasten können. Durch Anheben der Einrasteinrichtungen 3 aus den Öffnungen 12 lässt sich der Einrastmechanismus wieder lösen, so dass die Griffkappe 1 wieder vom Schlägerschaft 10 entfernt werden kann.

Bevorzugt sind die Nuten 11 im Schlägerschaft 10 derart dimensioniert, dass die länglichen Elemente bzw. Schnapphaken 2 der Griffkappe 1 zumindest weitgehend passgenau aufgenommen werden können. Aufgrund der relativ großen Länge der länglichen Elemente 2 ist eine besonders gute Fixierung der Griffkappe 1 am Schlägerschaft 10 möglich. Ferner können durch die länglichen Elemente Torsionskräfte aufgenommen werden.

Ist die Griffkappe 1 am Schlägerschaft 10 fixiert, kann der Griffabschnitt zusammen mit den länglichen Elementen 2 der Griffkappe 1 von einem Griffband umwickelt werden oder mit einer elastischen Griffhülse überdeckt bzw. abgeklebt werden. Dann sind die länglichen Elemente 2 zumindest teilweise nicht mehr zu sehen und der Griffabschnitt 10 lässt sich komfortabel umfassen. Während ein Griffband- bzw. Griffhülsenwechsel ohne Lösen der Griffkappe 1 möglich ist, ist es vorzugsweise beabsichtigt, bei einem Austausch der elastischen Griffhülse auch die Griffkappe 1 vom Schlägerschaft bzw. Griffabschnitt 10 zu lösen. Hierzu wird vorzugsweise zunächst die elastische Griffhülse beispielsweise mit einem Messer aufgetrennt, um einen mechanischen Zugang zu den Einrasteinrichtungen 3 der länglichen Elemente 2 zu gewähren. Durch Anheben der Einrasteinrichtungen 3 lässt sich dann der Einrastmechanismus lösen und die Griffkappe vom Schlägerschaft entfernen. Dann kann eine neue elastische Griffhülse über den Schlägerschaft gestülpt bzw. gezogen werden. Anschließend wird die Griffkappe 1 wieder am Griffabschnitt 10 angebracht, wobei die länglichen Elemente 2 in den Nuten 11 des Schlägerschafts 10 aufgenommen werden und dadurch unterhalb der Griffhülse zu liegen kommen.

Die oben beschriebene bevorzugte Ausführungsform der erfindungsgemäßen Griffkappe sowie des Schlägerschafts sind lediglich beispielhaft zu verstehen. Wie bereits angemerkt wurde, lässt sich insbesondere das Basiselement 4 der Griffkappe 1 beliebig variieren. Auch der Einrastmechanismus kann anders ausgebildet sein. Ferner ist die Anzahl der länglichen Elemente nicht auf zwei beschränkt. Vielmehr können auch drei, vier oder mehr längliche Elemente bzw. Schnapphaken an der Griffkappe vorgesehen sein.

Bei der Montage einer erfindungsgemäßen elastischen Griffhülse auf einen Griffabschnitt 24 entsprechend der Figur 6 wird zunächst die Griffhülse wie oben beschrieben auf den Griffabschnitt 24 aufgeschoben, wobei die Griffkappe 1 abgenommen ist. Ist die in Figur 2 dargestellte Situation erreicht, wird die Griffkappe 1 derart auf den Griffabschnitt 24 aufgesetzt, dass die länglichen Elemente 2 zwischen die Nuten 11 und die Decklagen 23 eingeführt werden, bis die Einrasteinrichtungen 3 in die Vertiefungen 12 einrasten. Auf diese Weise kommt beim Anbringen der Griffkappe diese nicht mit der Klebstoffschicht 22 in Kontakt. Da die Griffkappe 1 wie in Figur 3 dargestellt leicht konisch ausgebildet ist, wird das Ende der elastischen Griffhülse 21 beim Einführen der Griffkappe 1 leicht aufgeweitet.

Ist die Griffkappe am Griffabschnitt eingerastet und die elastische Griffhülse richtig positioniert, kann die Decklage 23, wie oben beschrieben, herausgezogen werden, so dass dann die elastische Griffhülse 21 mittels der Klebstoffschicht 23 an dem Griffabschnitt 24 bzw. der Griffkappe 1 klebend fixiert wird.

Wie deutlich wurde, wird dem Spieler mittels der erfindungsgemäßen Griffhülse sowie dem erfindungsgemäßen Verfahren, insbesondere im Zusammenhang mit der erfindungsgemäßen Griffkappe, die Möglichkeit gegeben, anstelle eines Griffbandes (mit den oben beschriebenen Nachteilen) eine Griffhülse einzusetzen, die sich auf einfache Weise in wenigen Schritten austauschen lässt. Diesen Austausch kann der Spieler selbst ausführen, ohne sich dabei Gedanken über die beste Wicklung oder einen guten Sitz der Hülse machen zu müssen. Die erfindungsgemäße Griffhülse ist flexibel einsetzbar, kostengünstig herstellbar und ermöglicht ferner einen kostengünstigen Austausch durch den Spieler selbst.

## Patentansprüche

1. Elastische Griffhülse (21) für einen Ballspielschlägergriff (24), die eine Innenfläche und eine Außenfläche aufweist, wobei die Innenfläche zumindest teilweise mit einem Klebestreifen (22) versehen ist.

2. Griffhülse nach Anspruch 1, wobei auf dem Klebestreifen (22) eine nichtklebende Decklage (23) angeordnet ist.

3. Griffhülse nach Anspruch 2, wobei die Decklage (23) länger ist als der Klebestreifen (22).

4. Griffhülse nach Anspruch 3, wobei die Decklage (23) mindestens doppelt so lang ist wie der Klebestreifen (22).

5. Griffhülse, die dafür geeignet ist, das Griffband an einem Ballspielschläger, insbesondere an einem Tennis- oder Squashschläger zu ersetzen.

6. Nachrüstsatz für einen Ballspielschläger mit einer Griffhülse (21) nach Anspruch 5 und zwei Streifen doppelseitigen Klebebandes (22).

7. Nachrüstsatz nach Anspruch 6, wobei die Klebebandstreifen (22) jeweils beidseitig mit einer nichtklebenden Decklage (23) versehen sind.

8. Nachrüstsatz nach Anspruch 7, wobei eine der zwei Decklagen (23) jedes Klebebandstreifens länger ist als der Klebebandstreifen.

9. Nachrüstsatz nach Anspruch 8, wobei die Decklage (23) mindestens doppelt so lang ist wie der Klebebandstreifen.

10. Tennis- oder Squashschläger mit einem Griffabschnitt (24), wobei um den Griffabschnitt (24) eine elastische Griffhülse (21) geklebt ist.

11. Verfahren zum Befestigen einer Griffhülse (21) am Griffabschnitt (24) eines Ballspielschlägers mit den folgenden Schritten:
a) Anbringen mindestens eines doppelseitigen Klebebandes (22) an der Innenfläche der Griffhülse (21), wobei die der Innenfläche gegenüberliegende Seite des doppelseitigen Klebebandes (22) mit einer nichtklebenden Decklage (23) versehen ist, die mindestens doppelt so lang ist wie das Klebeband (22);
b) Aufschieben der Griffhülse (21) auf den Griffabschnitt (24), wobei die Decklage (23) auf sich selbst gefaltet ist; und
c) Herausziehen der Decklage (23) zwischen Griffhülse (21) und Griffabschnitt (24), so dass die Griffhülse (21) mittels des doppelseitigen Klebebandes (22) an dem Griffabschnitt (24) befestigt wird.

12. Griffhülse, Nachrüstsatz, Schläger oder Verfahren nach einem der vorigen Ansprüche, wobei die Griffhülse aus einem oder einer Kombination der folgenden Materialen besteht: Leder, Kunstleder, Kunststoffe.

13. Griffhülse, Nachrüstsatz, Schläger oder Verfahren nach einem der vorigen Ansprüche, wobei die Griffhülse (21) eine Dicke zwischen 0,5 mm und 5 mm, bevorzugt zwischen 1 mm und 3 mm aufweist.

14. Griffhülse, Nachrüstsatz, Schläger oder Verfahren nach einem der vorigen Ansprüche, wobei die Griffhülse (21) entlang ihrer Länge und/oder entlang ihres Umfanges abschnittsweise variierende Eigenschaften aufweist.

15. Griffhülse, Nachrüstsatz, Schläger oder Verfahren nach einem der vorigen Ansprüche, wobei die Griffhülse (21) entlang ihrer Länge und/oder entlang ihres Umfanges eine abschnittsweise variierende Dicke und/oder einen abschnittsweise variierenden Elastizitätsmodul aufweist.
